# EUROPÄISCHE PATENTSCHRIFT

(11) **EP 0 564 018 B1**
(45) Veröffentlichungstag und Bekanntmachung des Hinweises auf die Patenterteilung: **05.06.1996**
(21) Anmeldenummer: 93200601.8
(22) Anmeldetag: 03.03.1993
(51) Int. Cl.: H01F 41/06

(54) **Vorrichtung und Verfahren zur Spannungsregulierung eines fadenförmigen Gutes, vorzugsweise eines Wickeldrahtes für elektrische Spulen**
Device and method for regulating the tension of a filamentary material, especially of a winding wire for electric coils
Dispositif et procédé de régulation de la tension d'un matériau filiforme, en particulier d'un fil de bobinage pour bobines électriques

(30) Priorität: 30.03.1992 CH 1003/92; 09.12.1992 CH 3765/92
(43) Veröffentlichungstag der Anmeldung: 06.10.1993
(73) Patentinhaber: METEOR AG, CH-8604 Volketswil (CH)
(72) Erfinder: Arnold, Ernst, CH-8107 Buchs (CH); Sigrist, Hansrudi, CH-8134 Adliswil (CH)
(74) Vertreter: Schütz, Peter, Dipl.-Ing.

(56) Entgegenhaltungen:
- DE-A- 2 420 625
- DE-A- 3 936 558
- DE-A- 4 035 862
- US-A- 4 368 411
- US-A- 4 520 300
- US-A- 4 644 234

## Beschreibung

Die Erfindung betrifft eine Vorrichtung zur Spannungsregulierung eines von einer Vorratsrolle zu einer Spule einer Wickel vorrichtung geführten fadenförmigen Gutes mit den im Oberbegriff des Anspruchs 1 angegebenen Merkmalen sowie ein Verfahren zur Steuerung einer derartigen Vorrichtung.

Die Spannkräfte für den Wickeldraht in einem Wickel system für elektrische Spulen sind in einem vorbestimmten Wert konstant zu halten,indem zwischen einer Drahtvorratsrolle und der Spulen-Wickelvorrichtung ein automatischer Drahtzugregler angeordnet ist. Die Anforderungen an einen derartigen Drahtzugregler sind vielfältig, weil die Drahtspannung während des Wickelvorganges schon auf Grund der Spulenform stark schwanken kann, und die Spulenform rund, qudratisch, rechteckig, oval u.dgl. ausgebildet sein kann und beim Aufwickeln vom wachsenden Durchmesser der Wicklung beeinflusst wird. Dabei muss berücksichtigt werden, dass die Drahtgeschwindigkeit, beispielsweise bei technologisch bedingten Verfahrensabläufen auch negative Werte annehmen kann. Besonders wichtig ist die schnelle Wirksamkeit des Drahtzugreglers, denn trägheitsbedingte Verzögerungen bringen unkontrollierbare Draht-Spannungsverhältnisse, die die Qualität der fertigen Wicklung stark beeinträchtigen können.

Bei üblichen Drahtzugreglern erfolgt die Spannungsregulierung beispielsweise durch mechanische und/oder elektro-mechanische Mittel, vorzugsweise durch einen Drahtkompensationsarm gegebenenfalls mit einem diesem zugeordneten Potentiometer.

Derartige Vorrichtungen weisen grössere, durch Trägheit verursachte Nachteile auf, insbesondere durch ein Nachlaufen oder ein Abbremsen des Drahtes während einer momentan auftretenden negativen Drahtgeschwindigkeit und durch unerwünschte Schwingungen des Draht-Kompensationsarmes.

Aus der DE-OS 40 35 862 ist eine Vorrichtung zur Spannungsregulierung eines Drahtes für das Bewickeln einer elektrischen Spule bekannt, die eine Verbesserung durch eine automatische Regulierung der Drahtspannung und deren Abbremsung vorsieht. Die Vorrichtung besteht aus einer Vorbremse, die aus zwei mit Filz überzogenen Rollen gebilder wird, von denen die eine in Gegenrichtung der Laufrichtung des Drahtes durch einen Synchronmotor permanent angetrieben und die andere als Andruckrolle von der angetriebenen Rolle mitgenommen wird. Der vorgespannte Draht wird über eine Rillenrolle um mindestens 360° herumgeführt, die mittels eines weiteren Motors in Drahtlauf- und Drahtrücklauf-Richtung angetrieben wird. Die Rillenrolle ist mit einem Drehzahlmesser verbunden, der ein Signal abgibt, wodurch der Motor über einen Regler angesteuert wird. Ein Dehnungsmesser liefert ein Signal, das repräsentativ für die Drahtspannung ist, die mit einem Sollwert verglichen wird. Das resultierende Signal wird dem Signal des Drehzahlmessers überlagert, um über ein Steuersignal den Regler zu beeinflussen. Die Aenderung der Drahtspannung beeinflusst das Signal, und die Geschwindigkeit des Motors wird geändert. um diese Spannungsänderung zu unterdrücken. Bei höheren Anzugsgeschwindigkeiten wird die Qualität der gewickelten Spule bei hoher Drahtgeschwindigkeit durch auftretende Spannungsdifferenzen beeinträchtigt. Um den trägheitsbedingten Verzögerungen entgegenzuwirken, wird der Wickeldraht über einen gefederten Schwenkarm geführt. Nachfolgend läuft der Wickeldraht über eine Rolle herum, die mit einer Codescheibe versehen ist, um über ein zusätzliches Steuergerät entsprechende Korrekturen des Dehnungsmessersignals herbeizuführen. Ein Nachteil, der sich insbesondere bei Mehrfachwickelmaschinen auswirkt, besteht darin, daß die Federkraft des Schwenkarmes für jeden durch die Drahtart und Drahtstärke beeinflußten Wickelvorgang individuell für jede Wickelstelle angepaßt werden muß. Eine derartige Spannungsregulierung ist für besonders dünne Wickeldrähte, die mit hohen Abzugsgeschwindigkeiten gewickelt werden und bei welchen lediglich die Reibungs kraft allein ausschlaggebend ist, weniger geeignet.

Ferner ist aus der DE 40 35 862 A1 eine Drahtzugregeleinrichtung bekannt, bei der die Drahtspannung hier mit Hilfe eines Dehnungsmeßstreifens gemessen wird, der ein Istwert-Drahtspannungssignal liefert, das mit einem vorgegebenen Sollwert-Drahtspannungssignal mit Hilfe eines Vergleichers verglichen wird, dessen Ausgangssignal dann für die Regelung der Drahtspannung herangezogen wird.

Der Erfindung liegt die Aufgabe zugrunde, eine Vorrichtung zur Spannungsregulierung, insbesondere von dünnen Wickeldrähten, zu schaffen, die mit hohen Anzugsgeschwindigkeiten gewickelt werden, ohne daß dazu Kompensationselemente wie Drahtausgleichshebel, Codescheibe und eine Vorbremse mit Filzklemmen mit jeweils zusätzlichen nicht programmierbaren Einstellelementen, die von Hand abgeglichen werden müssen, erforderlich sind. Ferner soll durch die Erfindung ein Verfahren zur Steuerung einer solchen Vorrichtung geschaffen werden.

Diese Aufgabe wird durch eine Vorrichtung bzw. ein Verfahren mit den im Anspruch 1 bzw. Anspruch 13 angegebenen Merkmalen gelöst, wobei Weiterbildungen der Erfindung in den Unteransprüchen gekennzeichnet sind.

Ein Vorteil besteht in der Drehmomentregelung des - bürstenlosen - Gleichstrommotors mittels eines digitalen Stromregelkreises, durch welche in vorteilhafter Weise die Drehzahlen des Bremsrades abgeleitet werden.

Dadurch, dass über die Istwerte der verstärkten Rotorposition-Signale eine Störgrössenaufschaltung von Drahtgeschwindigkeit und Drahtbeschleunigung vorgesehen ist, bei der die Istwerte für diese Funktionen aus dem, dem Gleichstrommotor eigenen Kommutierungssystem abgeleitet werden, sind keine zusätzlichen Einrichtungen zur Korrektur der bei hohen Drahtgeschwindigkeiten dünner Wickeldrähte auftretenden Spannungsdifferenzen erforderlich.

Da für die auftretenden Drahtspannungsschwankungen keine mechanischen Kompensationseinrichtungen notwendig sind, kann die Sollwert-Drahtzugregelung auch während des Wickelvorganges unterbrechungslos verändert werden.

Durch die digitale Parametervorgabe und durch digitale Regelkreise wird eine präzise Reproduzierbarkeit des Wickelprozesses erreicht.

Ein weiterer Vorteil besteht darin, dass sämtliche erforderlichen Steuer- und Regelelemente, einschliesslich der Netzgeräte im Drahtzugregler integriert sind, so dass sich zusätzliche Steuergeräte ebenfalls erübrigen.

Dadurch, dass der Drahtbruch durch den beschleunigten Drahtrückzug sofort feststellbar und angezeigt wird, entfallen alle sonstigen notwendigen Einrichtungen. Auch zur Ermittlung der Drahtlänge für jede gewickelte Spule sind keine zusätzlichen Einrichtungen erforderlich.

Durch Verwendung einer Zwei-Drahtleitung (Bussystem) können an eine gemeinsame Maschinensteuerung der Wickelvorrichtung mehrere, beispielsweise bis zu 32 Drahtzugregler angeschlossen werden, die individuell programmierbar sind, wobei zusätzlich Statistik- und Betriebsdaten erfasst und registriert werden können.

In der Zeichnung ist ein Ausführungsbeispiel des Erfindungsgegenstandes schematisch dargestellt.

Es zeigt
Fig.1 eine perspektivisch dargestellte erfindungsgemässe Vorrichtung,
Fig.2 eine Prinzipskizze der Vorrichtung gemäss Fig.1,
Fig.2A ein schematisch dargestellter Anschluss für mehrere Drahtzugregler an eine Maschinensteuerung gemäss Fig.2, und
Fig.3 ein Funktionsschema eines Steuergerätes gemäss Fig.2.

Gleiche Teile sind in allen Figuren mit denselben Bezugszeichen versehen.

Gemäss der Fig.1 und 2 wird ein fadenförmiges Gut, wie beispielsweise Aluminium-, Kupfer-, Wolfram-, Gold- und Platin-Wickeldrähte, aber auch Kunststoff- und Glasfasern, vorzugsweise in Form von Endlosfasern, im weiteren als ein Wickeldraht 25 genannt, von einer nicht dargestellten Vorratsspule in Pfeilrichtung einer als Draht-Spannungsregler 10-1 ausgebildeten Vorrichtung zwischen einer von einem Gleichstrommotor 14 mittels einer Uebertragung 15 in Drahtrücklauf-Richtung angetriebenen Rückzugsrolle 16 und einer mittels einer Feder 19 andrückbaren Anpressrolle 17 geführt. Die von der Rückzugsrolle 16 mitgenommene Anpressrolle 17 ist gegenüber dieser ausschwenkbar bzw.zustellbar ausgebildet. Je nach Drahtart und Drahtstärke wird die Rückzugsrolle 16 und/oder die Anpressrolle 17 mit entsprechend geeigneten Belägen, beispielsweise aus Filz, Keramik, Metall, Gummi, Vulkolan und/oder aus einem antistatischen Material bestehen, versehen, wobei für dünne Wickeldrähte glatte aus antistatischen Material bestehende Beläger bevorzugt werden. Die Anpresskraft der Anpressrolle 17 kann durch Verstellung der Federlänge 19 je nach Drahtart und -stärke verändert werden. Entsprechend der Drahtgeschwindigkeit varieren die Umdrehungen der Rückzugsrolle 17. Der Wickeldraht wird nachfolgend über ein Bremsrad 22 in dessen Rille um 360° umschlungen, wobei das Bremsrad von einem in vier Quadranten geregelten, bürstenlosen Gleichstrommotor 20 mit Inkrementgeber 21 in Drahtlauf- bzw. in Drahtrücklauf-Richtung angetrieben wird. Das Bremsrad 22 ist ebenfalls mit einem flexiblen, vorzugsweise aus Gummi, Vulkolan oder dgl. bestehenden Belag versehen, so dass durch diese Massnahmen eine rutschfreie Drahtführung in Drahtlauf- und Drahtrücklauf-Richtung gewährleistet ist.

Die anliegende Spannung des Wickeldrahtes 25 wird nachfolgend durch eine weglose Kraftmesseinrichtung, vorzugsweise einen Dehnungsstreifen 30 laufend ermittelt, indem der Wickeldraht 25 über eine Messrolle 32 und dem Dehnungsstreifen 30 und unter einem konstanten Winkel um eine Drahtumlenkung 34, beispielsweise Oese oder Sauschwanz, zu einer nicht dargestellten Spule einer Wickelvorrichtung gezogen wird.

Zur besseren Einfädelung des Wickeldrahtes 25 zwischen die Rückzugsrolle 16 und die Anpressrolle 17 ist eine Drahtumlenkung 26 sowie im Bereich unterhalb des Bremsrades 22 eine weitere Drahtumlenkung 27 vorgesehen. Ein Ein-/Aus-Schalter 12 und eine Leuchtanzeige 13 "grün/rot(Störung)" sind ebenfalls auf der Stirnseite des Drahtzugregler-Gehäusesll angeordnet.

Der Gleichstrommotor 20 ist bürstenlos und in vier Quadranten geregelt, so dass auch bei sehr hohen Drahtgeschwindigkeiten von etwa 30m/s eine lange Lebensdauer gewährleistet ist. Von einem Gleichstrommotor 20 an eine Motorsteuerung 28 abgegebenen Rotorposition-Signal S1 wird in der Motorsteuerung 28 einmal ein verstärktes Rotorposition-Signal S2 an ein Steuergerät 40 geliefert und zum anderen ein von einer zum Gleichstrommotor 20 zugeführten Energiezufuhr E abgeleitetes Istwert-Drehmoment-Signal S3 beeinflusst ebenfalls das Steuergerät 40 mittels eines digitalen Stromregelkreises 20,S1,28,S3,40.

Ausserdem wird dem Steuergerät 40 entweder ein in einer Maschinensteuerung 50 programmiertes Sollwert-Drahtspannungs-Signal S6 oder, falls keine Sollwert-Programmierung S6 vorgesehen ist, ein in eine Drahtspannungs-Vorwahl 52 eingegebener Sollwert als Drahtspannungs-Signal S6' übermittelt.

Das Sollwert-Drahtspannungs-Signal S6 bzw.S6' wird mit einem in einem Verstärker 38 verstärkten Signal S5 mit der momentanen Drahtspannung 30,S4,38,S5,40 im Steuergerät 40 verglichen, gegebenenfalls korrigiert (Fig.3) als ein Stellgrössen-Signal S7 an die Motorsteuerung 28 und in dieser verstärkt als Energiezufuhr E an den Gleichstrommotor 20 abgegeben, um die Spannung des Drahtes 25 von seinem derzeitigen Istwert auf den Sollwert zu überführen. Die digitale Drahtzugregelung ist der Drehmomentregelung überlagert, wobei der Gleichstrommotor 20 mit der weglosen Kraftmesseinrichtung 30, vorzugsweise dem Dehnungsmessstreifen, einen geschlossenen Regelkreis 30,S4,38,S5,40,S7,28, E,20 bildet. Der Dehnungsmessstreifen 30 verhindert die beispielsweise bei mechanischen Drahtzugs-Kompensationselementen auftretende Schwingungsneigung des Wickeldrahtes.

Sobald die Drahtreibungskraft die Sollwert-Drahtspannung S6 bzw. S6' der Maschinensteuerung 50 bzw. der Drahtspannungs-Vorwahl 52 übersteigt, geht die Bremsfunktion des Gleichstrommotors 20 in eine Antriebsfunktion über, was insbesondere bei einem dünnen, mit hoher Drahtgeschwindigkeit ablaufenden Wickel draht 25 eintreten kann.

Die Istwerte der Drahtgeschwindigkeit K1 und der Drahtbeschleunigung K2 werden im Steuergerät 40, wie in Fig.3 noch näher beschrieben wird, von dem verstärkten Rotorposition-Signal S2 aus dem, dem Gleichstrommotor 20 eigenen Kommutierungssystem abgeleitet, wobei zur Messung der Drehzahlen des Gleichstrommotors 20 und zur Messung der Drahtlänge an der Gleichstrommotor-Achse ein Inkrementgeber 21 angeordnet ist.

Bei Wickel-Nebenoperationen, wie beispielsweise bei Verschieben des Drahtführers oder bei Rückwärtsdrehung der Wickelspindeln u.ä., ist ein derartiger technologisch bedingter Drahtrückzug durch eine auftretende bzw. bestehende Drahtrückzugskraft in der Maschinensteurung 50 bzw. in der Drahtspannungs-Vorwahl 52 programmierbar. Durch den Drahtrückzug wird eine Drahtstraffung herbeigeführt, wobei die Drahtlänge des Drahtrückzuges in der Maschinensteuerung 50 ebenfalls programmierbar ist.

Eine Drahtbrucherkennung, welche aus der Rückzugsfunktion und der Drahtbeschleunigung abgeleitet wird, wird mittels der Leuchtanzeige 13 als Störung rot angezeigt.

In der Regel weist die Wickelmaschine für elektrische Spulen mehrere, beispielsweise bis zu 32 Wickelstellen auf, die mit entsprechenden individuell programmierbaren Drahtzugreglern 10-1...10-32 (Fig.2A) ausgerüstet sind. Durch eine Zwei-Drahtleitung ein sogenanntes Bussystem werden die Drahtzugregler 10-1...10-32 an die Maschinensteuerung 50 angeschlossen, wobei ausser der Sollwert-Programmierung, eine Istwert-Uebertragung, eine Toleranzbereich-Programmierung, beispielsweise bei einer Drahtdehnung mit Alarmauslösung, eine Drahtzugregler-Programmierung erfolgen kann. Zusätzlich werden in der Maschinensteuerung 50 Statistik- und Betriebsdaten erfasst und ggf. registriert, wie beispielsweise min/max Drahtzug pro Spule und Motor-, Dehnungsmesser-Betriebsdaten.

Eine digitale Parameter-Vorgabe und digitale Regelkreise ergeben eine einwandfreie Reproduzierbarkeit für die unterschiedlichsten Wickelverfahren.

Im Steuergerät 40 gemäss der Fig.3, wird das von der Motorsteuerung 28 abgegebene verstärkte Rotorposition-Signal S2 einem Zähler C1 zugeführt, dessen Zählerstand Korrektur-Signale K1, K2 für Drahtgeschwindigkeit und Drahtbeschleunigung ableiten. Das Sollwert-Drahtspannungs-Signal S6 bzw.S6' wird mit dem in einem Analog/Digital-Wandler AD2 digitalisierten, mit dem von Dehnungsmessstreifen 30 gelieferten verstärkten Istwert-DrahtspannungsSignal S5 in einem Vergleicher V1 verglichen und das Unterschied-Signal S8 einem Drahtzug-Regler R1 zugeführt, dessen Ausgangs-Signal S9 durch die Korrektur-Signale K1,K2 korrigiert wird. Dieses korrigierte Signal S10 wird mit dem in einem weiteren Analog/Digital-Wandler AD1 digitalisierten Istwert-Drehmoment-Signal S3 in einem entsprechenden Vergleicher V2 verglichen und das daraus resultierende Signal Sll an einen Drehmoment-Regler R2 überführt, dessen Ausgangs-Signal S12 dieses über einen Pulsbreiten-Modular PWM (Pulse-Wide-Modular) in ein Stellgrössen-Signal S7 verarbeitet. Wie bereits beschrieben, wird das Stellgrössen-Signal S7 in der Motorsteuerung 28 verstärkt und als Energiezufuhr E dem Gleichstrommotor 20 zugeführt.

## Patentansprüche

1. Vorrichtung zur Spannungsregulierung eines von einer Vorratsrolle zu einer Spule einer Wickelvorrichtung, insbesondere für elektrische Spulen, geführten fadenförmigen Gutes, vorzugsweise eines Wickeldrahtes (25), bestehend aus
- einer Rückzugsrolle (16) mit einer Anpreßrolle (1) sowie einem Bremsrad (22), welches in Drahtlauf- und Drahtrücklaufrichtung mittels eines geregelten Gleichstrommotors (20) angetrieben ist,
- einer zwischen dem Bremsrad (22) und der Wickelvorrichtung angeordneten weglosen Kraftmeßeinrichtung, vorzugsweise in Form eines Dehnungsmeßstreifens (30) zur Lieferung eines Istwert-Drahtspannungssignals (S5),
- und einem Vergleicher (V1), der das verstärkte Istwert-Drahtspannungssignal (S5) mit einem Sollwert-Drahtspannungs-signal (S6,S6') vergleicht und ein Regelsignal (S8) für den Gleichstrommotor (20) liefert,
**dadurch gekennzeichnet,**
daß der geregelte Gleichstrommotor (20) ein Signal (S1) der Rotorposition an eine Motorsteuerung (28) abgibt, die es einerseits als ein verstärktes Signal (S2) an ein Steuergerät (40) überführt, dem außerdem ein Istwert-Drehmomentsignal (S3) und ein Sollwert-Drahtspannungssignal (S6) der Maschinensteuerung (50) bzw. ein Sollwert-Drahtspannungssignal (S6') der Drahtspannungsvorwahl (52) zugeführt wird,
und daß im Steuergerät (40) das Regelsignal (S8) zu einem Drahtzugregler (R1) gelangt, dessen Ausgangssignal (S9) zusammen mit einem Istwert-Drehmomentsignal (S3) einem Drehmomentregler (R2) zur Ableitung eines Stellgrößensignals (S7) zugeführt wird, das an die Motorsteuerung (28) und über diese verstärkt als Energiezufuhr (E) an den Gleichstrommotor (20) zur Regelung der Drahtspannung auf den Sollwert abgegeben wird.

2. Vorrichtung nach Anspruch 1, dadurch gekennzeichnet, dass der geregelte Gleichstrommotor (20) bürstenlos ist und eine Vier-Quadranten-Regelung aufweist.

3. Vorrichtung nach Anspruch 1 oder 2, dadurch gekennzeichnet, dass zur Drehmomentregelung des Gleichstrommotors (20) ein digitaler Stromregelkreis (20,S1,28,S3, 40) vorgesehen ist.

4. Vorrichtung nach einem der Ansprüche 1 bis 3, dadurch gekennzeichnet, dass die digitale Drahtzugregelung der Drehmomentregelung überlagert ist, wobei der Gleichstrommotor (20) mit der weglosen Kraftmesseinrichtung (30) ein geschlossener Regelkreis (30,S4,38,S5,40,S7,28, E,20) ist.

5. Vorrichtung nach einem der Ansprüche 1 bis 4, dadurch gekennzeichnet, dass für die Istwerte der Drahtgeschwindigkeit (K1) und der Drahtbeschleunigung (K2) das Kommutierungssystem des bürstenlosen Gleichstrommotors (20) vorgesehen ist.

6. Vorrichtung nach einem der Ansprüche 1 bis 5, dadurch gekennzeichnet, dass zur Messung der Drehzahlen des Gleichstrommotors (20) und zur Messung der Drahtlänge an der Gleichstrommotor-Achse ein Inkrementgeber (21) angeordnet ist.

7. Vorrichtung nach einem der Ansprüche 1 bis 6, dadurch gekennzeichnet, dass bei einer gegenüber der Sollwert-Drahtspannung (S6) der Maschinensteuerung (50) bzw. der Sollwert-Drahtspannung (S6') der Drahtspannungs-Vorwahl (52) höheren Drahtreibungskraft die Bremsfunktion des Gleichstrommotors (20) eine Antriebsfunktion ist.

8. Vorrichtung nach einem der Ansprüche 1 bis 7, dadurch gekennzeichnet, dass ein technologisch bedingter Drahtrückzug durch eine geregelte Draht-Rückzugskraft in der Maschinensteuerung (50) bzw. Drahtspannungs-Vorwahl (52) programmierbar ist.

9. Vorrichtung nach einem der Ansprüche 1 bis 8, dadurch gekennzeichnet, dass zur Festlegung der Drahtlänge des Drahtrückzuges in der Maschinensteuerung (50) eine Programmierung vorgesehen ist.

10. Vorrichtung nach einem der Ansprüche 1 bis 9, **dadurch gekennzeichnet,** daß zur Festlegung der Drahtlänge des Drahtrückzuges in der Maschinensteuerung (50) eine Programmierung vorgesehen ist.

11. Vorrichtung nach einem der Ansprüche 1 bis 10, **dadurch gekennzeichnet,** daß bei einem Drahtrückzug mit vorbestimmter Mindest-Drahtbeschleunigung ein Drahtbruch feststellbar und dazu eine Leuchtanzeige (13) vorgesehen ist.

12. Vorrichtung nach einem der Ansprüche 1 bis 11, dadurch gekennzeichnet, dass die Beläge für die Rückzugsrolle (16), die Anpressrolle (17) und/oder das Bremsrad (22) entsprechend der Drahtart und der Drahtstärke aus Filz, Kunststoff,Keramik, Metall, Gummi, Vulkolan und/oder elektrisch antistatischen Material bestehen.

13. Verfahren zur Steuerung der Vorrichtung mit den in einem der Ansprüche 1 bis 12 angegebenen Merkmalen, **dadurch gekennzeichnet,** daß im Steuergerät (40) das verstärkte Rotorpositions-signal (S2) einem Zähler (C1) zugeführt wird, aus dessem Zählstand Korrektursignale (K1,K2) für Drahtgeschwindigkeit (K1) und Drahtbeschleunigung (K2) abgeleitet werden, daß das Sollwert-Drahtspannungssignal (S6 bzw. S6') mit dem digitalisierten (AD2), mit dem von der Kraftmeßeinrichtung (30) gelieferten verstärkten Istwert-Drahtspannungssignal (S5) verglichen wird (V1) und das Unterschiedssignal (S8) dem Drahtzugregler (R1) zugeführt wird, dessen Ausgangssignal (S9) durch die Korrektur-signale (K1,K2) korrigiert wird, daß dieses korrigierte Signal (S10) mit dem digitalisierten (AD1) Istwert-Drehmomentsignal (S3) verglichen (V2) wird, und das resultierende Signal (S11) dem Drehmomentregler (R2) zugeführt wird, dessen Ausgangssignal (S12) über einen Pulsbreitenmodulator (PWM) zu dem Stellgrößensignal (S7) verarbeitet wird.

14. Verfahren nach Anspruch 13, dadurch gekennzeichnet, dass in der Motorsteuerung (28) das Istwert-Drehmoment-Signal (S3) von der zum Gleichstrommotor (20) zugeführten Energie (E) abgeleitet wird.

15. Verfahren nach Anspruch 13 oder 14, dadurch gekennzeichnet, dass die Drahtlänge für die gewickelte Spule von einem Inkrementgeber (21) des Gleichstrommotors (20) und über das verstärkte dem Steuergerät (40) zugeführte Rotorposition-Signal (52) und dem Zähler (C1) gemessen wird.

## Claims

1. Device for regulating the tension of a filamentary product, preferably a winding wire (25) guided from a supply roll to a coil of a winding device, in particular for electrical coils, consisting of
- a pull-back roll (16) with a pressure roll (17), as well as a brake wheel (22) which is driven in the forward and reverse directions of travel of the wire by a controlled direct current motor (20),
- a pathless force measuring device, preferably in the form of a strain gauge (30) for supplying an actual-value wire tension signal (S5), arranged between the brake wheel (22) and the winding device,
- and a comparator (V1) which compares the amplified actual-value wire tension signal (S5) with a setpoint wire tension signal (S6, S6') and delivers a control signal (S8) for the direct current motor (20),
**characterised in that**
the controlled direct current motor (20) outputs a signal (S1) of the rotor position to a motor controller (28) which it passes as an amplified signal (S2) on the one hand to a control unit (40), to which, furthermore, is fed an actual-value torque signal (S3) and a setpoint wire tension signal (S6) of the machine controller (50) or a setpoint wire tension signal (S6') of the wire tension preselection (52),
and that in the control unit (40) the control signal (S8) passes to a wire tension regulator (R1) whose output signal (S9), together with an actual-value torque signal (S3), is fed to a torque regulator (R2) to derive a manipulated variable signal (S7) that is output to the motor controller (28) and is amplified by said motor controller (28) as an energy feed (E) to the direct current motor (20) to regulate the wire tension to the setpoint value.

2. Device according to Claim 1, characterised in that the controlled direct current motor (20) is brushless and has four-quadrant regulation.

3. Device according to Claim 1 or 2, characterised in that a digital current control loop (20, S1, 28 S3, 40) is provided for torque control of the direct current motor (20).

4. Device according to one of Claims 1 to 3, characterised in that the digital wire tension control is superimposed on the torque control, the direct current motor (20) with the pathless force measuring device (30) being a closed control loop (30, S4, 38, S5, 40, S7, 28, E, 20).

5. Device according to one of Claims 1 to 4, characterised in that the commutation system of the brushless direct current motor (20) is provided for the actual values of the wire speed (Kl) and wire acceleration (K2).

6. Device according to one of Claims 1 to 5, characterised in that an incremental encoder (21) is disposed at the spindle of the direct current motor for measuring the speeds of the direct current motor (20) and for measuring the length of wire.

7. Device according to one of Claims 1 to 6, characterised in that where the frictional force of the wire is higher compared to the setpoint wire tension (S6) of the machine controller (50) or the setpoint wire tension (S6') of the wire tension preselection (52), respectively, the braking function of the direct current motor (20) is a drive function.

8. Device according to one of Claims 1 to 7, characterised in that a technologically-dependent wire pull-back can be programmed by a controlled wire pull-back force in the machine controller (50) or wire tension preselection (52), respectively.

9. Device according to one of Claims 1 to 8, characterised in that programming is provided for the determination of the wire length of the wire pull-back in the machine controller (50).

10. Device according to one of Claims 1 to 9, characterised in that programming is provided for the determination of the wire length of the wire pull-back in the machine controller (50).

11. Device according to one of Claims 1 to 10, characterised in that a wire break can be detected during a wire pull-back with predetermined minimum wire acceleration, and a visual indication (13) is provided for this purpose.

12. Device according to one of Claims 1 to 11, characterised in that the coatings for the pull-back roll (16), the pressure roll (17) and/or the brake wheel (22) consist of felt, plastic, ceramic, metal, rubber, vulcolan and/or antistatic material, according to the type of wire and wire gauge.

13. Process for controlling the device having the features stated in one of Claims 1 to 12, characterised in that in the control unit (40) the amplified rotor position signal (S2) is fed to a counter (C1), from whose counter reading correction signals (K1, K2) for wire speed (K1) and wire acceleration (K2) are derived, that the setpoint wire tension signal (S6 or S6', respectively) is compared (VI) to the digitized (AD2), amplified actual-value wire tension signal (S5) delivered by the force measuring device (30), and the difference signal (S8) is fed to the wire tension regulator (Rl), whose output signal (S9) is corrected by the correction signals (K1, K2), that this corrected signal (S10) is compared (V2) with the digitized (AD1), actual-value torque signal (S3), and the resulting signal (S1) is fed to the torque regulator (R2), whose output signal (S12) is processed into the manipulated variable signal (S7) via a pulse-width modulator (PWM).

14. Process according to Claim 13, characterised in that in the motor controller (28), the actual-value torque signal (S3) is derived from the energy (E) supplied to the direct current motor (20).

15. Process according to Claim 13 or 14, characterised in that the wire length for the wound coil is measured by an incremental encoder (21) of the direct current motor (20) and via the amplified rotor position signal (52) fed to the control unit (40) and to the counter (C1).

## Revendications

1. Dispositif de régulation de la tension d'un produit filiforme, de préférence d'un fil de bobinage (25), guidé d'une bobine de réserve vers une bobine d'un dispositif de bobinage, en particulier pour bobines électriques, constitué
- d'un rouleau de rappel (13) avec un rouleau de pression ainsi qu'une roue de frein (22), laquelle est entraînée dans le sens d'avance du fil et le sens de retour du fil au moyen d'un moteur à courant continu (20) réglé,
- d'un dispositif de mesure de force sans déplacement, placé entre la roue de frein (22) et le dispositif de bobinage, de préférence sous la forme d'une bande de mesure d'allongement (30), pour la fourniture d'un signal de tension de fil de valeur réelle (S5)
- et d'un comparateur (V1), qui compare le signal de tension de fil de valeur réelle (S5) amplifié à un signal de tension de fil de valeur de consigne (S6, S6') et fournit un signal de régulation (S8) pour le moteur à courant continu (20),
caractérisé
en ce que le moteur à courant continu (20) réglé délivre un signal (S1) de la position du rotor à une commande de moteur (28), qui le transmet d'une part en tant que signal amplifié (S2) à un appareil de commande (40), auquel est envoyé en outre un signal de couple de rotation de valeur réelle (S3) et un signal de tension de fil de valeur de consigne (S6) de la commande de machine (50) ou à un signal de tension de fil de valeur de consigne (S6') de la présélection de la tension de fil (52),
et en ce que dans l'appareil de commande (40) le signal de régulation (S8) parvient à un régulateur de traction de fil (R1), dont le signal de sortie (S9) est envoyé avec un signal de couple de rotation de valeur réelle (S3) à un régulateur de couple de rotation (R2), pour la dérivation d'un signal de grandeur de réglage (S7), qui est délivré à la commande de moteur (28) et, amplifié par celle-ci, en tant qu'apport d'énergie (E), au moteur à courant continu (20) en vue du réglage de la tension du fil sur la valeur de consigne.

2. Dispositif selon la revendication 1, caractérisé en ce que le moteur à courant continu (20) réglé n'a pas de balais et comporte une régulation à quatre quadrants.

3. Dispositif selon la revendication 1 ou 2, caractérisé en ce que pour la régulation du couple de rotation du moteur à courant continu (20), il est prévu un circuit de régulation de courant (20, S1, 28, S3, 40) numérique.

4. Dispositif selon l'une des revendications 1 à 3, caractérisé en ce que la régulation du couple de rotation est asservie à la régulation numérique de la traction du fil, le moteur à courant continu (20) avec le dispositif de mesure de force (30) sans déplacement étant un circuit de régulation (30, S4, 38, S5, 40, S7, 28, E, 20) fermé.

5. Dispositif selon l'une des revendications 1 à 4, caractérisé en ce que pour les valeurs réelles de la vitesse du fil (K1) et de l'accélération du fil (K2), le système de commutation du moteur à courant continu (20) sans balais est prévu.

6. Dispositif selon l'une des revendications 1 à 5, caractérisé en ce que pour la mesure des vitesses de rotation du moteur à courant continu (20) et pour la mesure de la longueur du fil sur l'axe du moteur à courant continu, il est prévu un transmetteur d'incrément (21).

7. Dispositif selon l'une des revendications 1 à 6, caractérisé en ce que dans le cas d'une force de friction du fil, supérieure à la tension de fil de valeur de consigne (S6) de la commande de machine (50) ou à la tension de fil de valeur de consigne (S6') de la sélection de la tension de fil (52), la fonction de freinage du moteur à courant continu (20) est une fonction d'entraînement.

8. Dispositif selon l'une des revendications 1 à 7, caractérisé en ce qu'un rappel du fil, conditionné technologiquement, peut être programmé par une force de rappel du fil réglée dans la commande de machine (50) ou la sélection de tension de fil (52).

9. Dispositif selon l'une des revendications 1 à 8, caractérisé en ce que pour la fixation de la longueur du fil du rappel de fil il est prévu une programmation dans la commande de machine (50).

10. Dispositif selon l'une des revendications 1 à 9, caractérisé en ce que pour la fixation de la longueur du fil du rappel de fil il est prévu une programmation dans la commande de machine (50).

11. Dispositif selon l'une des revendications 1 à 10, caractérisé en ce que dans le cas d'un rappel de fil avec accélération minimale du fil prédéterminée, il est possible de constater une rupture du fil et pour cela il est prévu une indication lumineuse (13).

12. Dispositif selon l'une des revendications 1 à 11, caractérisé en ce que les garnitures pour le rouleau de rappel (16), le rouleau de pression (17) et/ou la roue de frein (22) sont, suivant le type et l'épaisseur du fil, en feutre, matière plastique, céramique, métal, caoutchouc, Vulkolan et/ou en matériau électriquement antistatique.

13. Procédé de commande du dispositif présentant les caractéristiques indiquées dans les revendications 1 à 12, caractérisé en ce que dans l'appareil de commande (40) le signal de position du rotor (S2) amplifié est envoyé à un compteur (C1), des signaux de correction (K1, K2) pour la vitesse du fil (K1) et l'accélération du fil (K2) étant dérivés de ses chiffres, en ce que le signal de tension de fil de valeur de consigne (S6 ou S6') est comparé (V1) au signal de tension de fil de valeur réelle (S5) numérisé (AD2), amplifié, fourni par le dispositif de mesure de force (30) et le signal de différence (S8) est envoyé au régulateur de traction de fil (R1), dont le signal de sortie (S9) est corrigé par les signaux de correction (K1, K2), en ce que ce signal corrigé (S10) est comparé (V2) au signal de couple de rotation de valeur réelle (S3) numérisé (AD1), et le signal résultant (S1) est envoyé au régulateur de couple de rotation (R2), dont le signal de sortie (S12) est traité par un modulateur de largeur d'impulsion (PWM) pour donner le signal de grandeur de réglage (S7).

14. Procédé selon la revendication 13, caractérisé en ce que dans la commande de moteur (28), le signal de couple de rotation de valeur (S3) est dérivé de l'énergie (E) envoyée au moteur à courant continu (20).

15. Procédé selon la revendication 13 ou 14, caractérisé en ce que la longueur du fil pour la bobine enroulée est mesurée par un transmetteur d'incrément (21) du moteur à courant continu (20) et par l'intermédiaire du signal de position de rotor (S2) amplifié, envoyé à l'appareil de commande (40), et le compteur (C1).
